# FASCICULE DE BREVET EUROPEEN

(11) **EP 2 551 426 B1**
(45) Date de publication et mention de la délivrance du brevet: **15.01.2014**
(21) Numéro de dépôt: 12177941.7
(22) Date de dépôt: 26.07.2012
(51) Int. Cl.: E04H 15/28, E04H 15/38, E04H 15/44, E04H 15/48

(54) **Structure pliable pour tente a axes multiples, et tente associee**
Zusammenfaltbare Stuktur für mehrachsiges Zelt, und entsprechendes Zelt
Foldable structure for tent with multiple axes, and associated tent

(30) Priorité: 28.07.2011 FR 1156883
(43) Date de publication de la demande: 30.01.2013
(73) Titulaire: Garreau, M. Christophe, 49080 Bouchemaine (FR)
(72) Inventeur: Garreau, M. Christophe, 49080 Bouchemaine (FR)
(74) Mandataire: Le Cloirec, Claudine

(56) Documents cités:
- US-A- 2 547 770

## Description

La présente invention concerne le domaine des tentes pliables, et plus particulièrement une structure pour tente pliable, formée d'une pluralité de tronçons d'armature, ainsi que la tente comprenant une toile fixée à cette armature.

De manière générale, les tentes sont constituées d'une armature sur laquelle vient reposer ou à laquelle est accroché un élément de couverture tel qu'une toile ou une bâche.

Pour les tentes telles que les tentes de randonnée, les utilisateurs souhaitent qu'elles présentent les avantages d'un montage rapide et d'un repli aisé, ainsi qu'un poids et un encombrement réduit en vue de leur rangement et leur transport.

Parmi les structures de tentes existantes, on connaît des structures tubulaires à emboîtement de différents segments rectilignes indépendants formant l'armature. Ces structures sont certes peu encombrantes pour le rangement et le transport mais leur montage est fastidieux. Ce montage nécessite d'abord d'associer et d'assembler les différents segments pour former l'armature de la tente, puis d'y adapter la toile.

Par ailleurs il existe également des structures à arceaux flexibles, les arceaux étant enfilés dans des fourreaux solidaires de la toile de tente (EP-A-0 408 450), afin de prendre la forme requise et tendre la toile. Plus récemment ont aussi été mises au point des tentes auto-déployables (EP-B-1 697 604) comprenant une structure en arceaux flexibles sous la forme de deux boucles, à savoir une boucle d'embase et une boucle supérieure logées dans des fourreaux rapportés ou intégrés à la toile de toit. Ces tentes présentent donc une très grande rapidité de montage (quelques secondes) mais leur pliage est complexe et malaisé. En outre, la configuration minimale de stockage de ces tentes est de forme circulaire, ce qui constitue un obstacle au transport de ces tentes, notamment pour les randonneurs.

On connaît également d'autres structures pour tente comportant une armature se déployant autour d'un mât central, qui peut être gênant suivant l'utilisation souhaitée de la tente, ou encore d'autres structures qui présentent une partie supérieure de type parapluie, renforcée par des ressorts reliant la partie supérieure et les montants latéraux pour éviter leur endommagement lors d'un coup de vent par exemple ou encore des structures de tentes sanitaires comportant des montants recourbés dans leur partie supérieure et montés à rotation autour d'un axe vertical commun de manière à former, à l'état déployé, l'armature destinée à supporter le toit de la tente, mais ces dernières structures présentent une très mauvaise stabilité au vent (WO2008/004953).

Le document US 2.547.770 divulgue une structure pliable pour tente comprenant les caractéristiques du préambule de la revendication 1.

Le but de la présente invention est donc de pallier les inconvénients des structures de tentes existantes et de proposer une tente se déployant facilement et rapidement, facile à replier et qui soit peu encombrante pour le rangement et le transport. Cette structure devra, en outre, présenter une bonne résistance au vent.

A cet effet, la présente invention concerne une structure pliable pour tente comprenant l'assemblage d'une pluralité de demi-arceaux recourbés et reliés entre eux dans leur partie supérieure selon une disposition générale rayonnante de manière à former, à l'état déployé, l'armature soutenant la toile de la tente, et repliables les uns contre les autres pour le rangement de l'armature,
**caractérisée en ce que** chaque demi-arceau, est composé d'une part d'au moins un tronçon inférieur, et d'autre part d'un tronçon supérieur se divisant en deux branches allant en s'écartant l'une de l'autre vers leurs extrémités distales et maintenues écartées de manière à constituer une arche inférieure et une arche supérieure agencées l'une au-dessous de l'autre,
les extrémités distales des branches des demi-arceaux, dits demi-arceaux pivotants, étant montées à pivotement sur une paire de platines de liaison, disposées au sommet de la structure, autour d'axes de rotation verticaux distincts et écartés les uns des autres, au moins deux entretoises étant disposées entre les platines de ladite paire de platines selon deux desdits axes de rotation, de manière à maintenir écartées lesdites branches des demi-arceaux,
les tronçons inférieurs des demi-arceaux se prolongeant chacun dans leur partie inférieure par un élément de retenue de leurs extrémités inférieures les unes par rapport aux autres à l'état déployé, et formant la base de l'armature destinée à reposer sur le sol.

Selon un premier mode de réalisation de l'invention, cet élément de retenue peut avantageusement être un élément de retenue dénommé "élément de retenue commun à tous les demi-arceaux", reliant l'ensemble des extrémités inférieures des tronçons inférieurs des demi-arceaux, tel qu'un tapis de sol de la tente, disposé, à l'état déployé de l'armature, entre les tronçons inférieurs des demi-arceaux. En variante, le tapis de sol peut ne pas occuper la totalité de la surface entre les tronçons inférieurs des demi-arceaux, et être associé, de manière permanente ou non, à au moins une sangle (partant de préférence du centre dudit tapis de sol) rattachant celui-ci à au moins une extrémité inférieure d'un tronçon inférieur d'un demi-arceau, servant à l'accrochage final dudit tapis de sol après déploiement de l'armature.

Selon un second mode de réalisation de l'invention, l'élément de retenue est un élément rectiligne rigide dont une première extrémité est reliée audit tronçon inférieur, et une seconde extrémité est reliée à une platine de liaison inférieure disposée à la base de la structure, à l'aplomb de ladite paire de platines de liaison, ledit élément de retenue étant monté à pivotement autour d'axes situés dans les prolongements des axes de rotation des branches supérieures des demi-arceaux pivotants, les éléments de retenue de l'ensemble des demi-arceaux et la platine de liaison inférieure formant, à l'état déployé, la base de l'armature destinée à reposer sur le sol.

Selon un troisième mode de réalisation, l'élément de retenue est un élément rectiligne souple, de type sangle, dont une première extrémité est reliée audit tronçon inférieur et une seconde extrémité est reliée à un noeud de liaison central, de préférence souple, disposé, à l'état déployé, sensiblement à l'aplomb de ladite paire de platines de liaison, l'ensemble des éléments de retenue souples formant la base de l'armature destinée à reposer sur le sol.

De préférence des entretoises sont disposées entre les platines de ladite paire de platines de liaison selon chacun desdits axes de rotation.

La structure selon l'invention, autoportée, ne comporte pas de mât central, mais uniquement une pluralité d'entretoises qui maintiennent écartées les arches des demi-arceaux de l'armature et autour desquelles sont articulés à rotation ces demi-arceaux. Cette disposition, correspondant sensiblement à un triangle (dont un côté est constitué par ladite entretoise et dont les sommets sont les points de liaison entre celle-ci et les arches supérieure et inférieure et le point de division de ces deux arches) rigidifie considérablement la partie supérieure de l'armature et renforce sa stabilité en empêchant que les demi-arceaux ne se tordent et partent "en vrille" lors du dépliage de l'armature.

De manière avantageuse, les demi-arceaux sont en matériau flexible, de préférence en aluminium, en fibre de verre, ou en fibre de carbone. Ainsi, la structure ne présente pas de ressort reliant ou renforçant les tronçons entre eux. L'armature ne comporte pas non plus de mât central gênant pour certaines activités ou certaines utilisations de la tente.

Cette souplesse des demi-arceaux permet à la fois de les recourber pour le rangement et lors de leur position déployée de supporter les effets du vent ou d'autres forces extérieures agissant sur l'armature.

Pour faciliter le rangement de l'armature, il est possible de ménager au moins une articulation dans le tronçon inférieur ou entre les tronçons inférieur et supérieur de chaque demi-arceau ; ainsi ces tronçons inférieur et supérieur de chaque demi-arceau sont articulés entre eux pour faciliter le pliage de l'armature et réduire son encombrement. Cette articulation peut être sous la forme d'une charnière anti-pincement pour éviter que la toile ne se coince dans cette dernière. De préférence, une telle articulation autorise une liberté de rotation inférieure ou égale à environ 180 degrés pour que les tronçons inférieur et supérieur du demi-arceau à l'état déployé soient sensiblement rectilignes.

Il a été déterminé que la demi-longueur de l'élément de retenue commun, de type tapis de sol, est inférieure à la longueur des demi-arceaux auquel il est relié ou la longueur de chaque élément rectiligne, souple ou rigide, est avantageusement inférieure à la longueur du demi-arceau associé permettant, lors de la pose sur le sol de la base de l'armature (c'est-à-dire de l'élément de retenue commun ou desdits éléments rectilignes selon une disposition générale rayonnante autour du noeud de liaison central ou de la platine de liaison inférieure) le dépliage automatique et instantané desdits demi-arceaux vers le haut pour former l'armature de toit de la tente, ainsi que le maintien de la courbure des demi-arceaux à l'état déployé.

Les éléments de retenue rectilignes peuvent se présenter sous la forme de sangles ou sous la forme de tiges rigides, par exemple sous la forme de tiges plates, de préférence en aluminium, en fibre de verre ou en fibre de carbone, formant les piétements des demi-arceaux auxquels ils sont articulés au niveau des tronçons inférieurs respectifs desdits demi-arceaux. Ces piétements s'insèrent facilement sous le tapis de sol de la tente.

Pour améliorer encore la facilité de rangement de l'armature, l'articulation entre le piètement et le tronçon inférieur de chaque demi-arceau peut être réalisée au moyen d'une articulation rigide de type charnière ou au moyen d'un lien, de préférence sous la forme d'une bande souple ou des lanières, dont les extrémités sont solidarisées respectivement au piètement et audit tronçon inférieur du demi-arceau, de manière à permettre, pour le rangement de l'armature, après regroupement des demi-arceaux, le repli des piétements contre les tronçons inférieurs de l'ensemble des demi-arceaux regroupés.

Pour éviter également que la toile de tente, fixée auxdits demi-arceaux de la structure, ne soit coincée et endommagée lors du pliage des différents tronçons de l'armature, il est avantageux que lesdits axes de rotation soient régulièrement répartis à la périphérie des platines de liaison, de manière à positionner lesdits tronçons supérieurs parallèles entre eux et lesdits piétements parallèles entre eux, de préférence sans se chevaucher, lors du pliage de l'armature.

En vue de réduire encore l'encombrement de l'armature, il peut être prévu que chaque piètement des demi-arceaux soit équipé d'au moins une articulation intermédiaire, de préférence ménagée à mi-longueur des piétements, de manière à ce que, à l'état regroupé des piétements, ces derniers soient disposés parallèlement les uns aux autres pour permettre leur repli au moyen de ladite articulation intermédiaire, les premières et secondes extrémités des piétements se trouvant alors à proximité l'une de l'autre.

Selon une variante de réalisation de l'invention, la structure comporte au moins un demi-arceau supplémentaire, solidarisé à chacune desdites platines de liaison, les demi-arceaux pivotants étant, à l'état regroupé des demi-arceaux, disposés de préférence de part et d'autre dudit demi-arceau fixe. Ce demi-arceau fixe constitue un élément de rigidification et de mise en alignement, à l'état déployé de la structure, de la paire de platines de liaison du sommet avec la platine de liaison inférieure. De plus, il peut servir d'élément de référence, pour le pliage de la structure, au regroupement des demi-arceaux pivotants.

La présente invention concerne également une tente comprenant une structure telle que décrite ci-dessus, ainsi qu'un premier élément de couverture, telle qu'une toile ou une bâche, fixé en plusieurs points de fixation au moins à chacune des arches supérieures et/ou au moins à chacun des tronçons inférieurs des demi-arceaux, constituant le toit de la tente, et éventuellement au moins un second élément de type toile ou moustiquaire, fixé, à l'intérieur de la structure, au moins à chacune des arches inférieures des demi-arceaux, formant les parois d'au moins une chambre intérieure de la tente.

La présente invention est illustrée par les exemples non limitatifs ci-après en référence aux schémas annexés dans lesquels :
La figure 1 est une vue en perspective de la structure selon l'invention montrant l'armature à l'état déployé ;
La figure 2 est une vue en perspective du sommet de la structure de la figure 1 ;
La figure 3 est une vue en perspective de dessus partielle de la structure de la figure 1;
La figure 4 est une vue de détail de dessus d'une platine de liaison avec les extrémités des demi-arceaux de la structure de la figure 1 ;
La figure 5 montre un détail V de l'articulation des deux tronçons supérieur et inférieur d'un demi-arceau de la structure de la figure 1 ;
Les figures 6A et 6B sont des vues de détail de deux exemples d'articulation entre le piètement et le tronçon inférieur d'un demi-arceau, la figure 6B étant un agrandissement du détail VI de la figure 1 ;
La figure 7 est une vue partielle de la structure selon l'invention à l'état replié ;
La figure 8 est une vue d'un détail d'un tronçon d'un demi-arceau de l'armature réalisé en deux parties réglables l'une par rapport à l'autre ;
La figure 9 montre une variante d'articulation des tronçons supérieur et inférieur d'un demi-arceau de la structure de la figure 1.

La figure 1 montre une vue d'ensemble d'une structure 1 pliable pour tente se composant d'une pluralité de demi-arceaux 2 recourbés et reliés entre eux dans leur partie supérieure et dans leur partie inférieure par leurs prolongements rigides formant ici des piètements de la structure. Ces demi-arceaux et piètements sont agencés à pivotement sur des platines de liaison 24, 34 et 44, sensiblement horizontales et parallèles entre elles, et constituent, à l'état déployé selon une disposition générale rayonnante autour de ces platines comme présenté sur la figure 1, l'armature de la tente. Les demi-arceaux et piètements sont mobiles en rotation autour d'une pluralité (ici 4) d'axes A1, A2, A3 et A4 schématisés sur les figures 1 et 3. Ces axes sont distincts et écartés les uns des autres.

Entre deux piètements 8 adjacents peut être prévu, comme représenté sur la figure 1, un lien de type cordelette 11 limitant leur écartement respectif. Enfin, pour fermer ladite armature, un lien de raccordement 10 associé à un crochet 12 est prévu entre les piètements extrêmes 8A et 8B, comme visible sur la figure 1. Selon une variante non représentée, le lien de type cordelette peut être en variante fixé entre les tronçons supérieurs des demi-arceaux en vue de limiter leur écartement relatif.

Chaque demi-arceau 2 en matériau flexible se compose d'une part d'au moins un tronçon inférieur 3, par exemple sous la forme d'un élément tubulaire, sensiblement rectiligne ou légèrement courbé, et d'autre part, d'un tronçon supérieur 4 recourbé se divisant en deux branches qui s'écartent l'une de l'autre vers leur extrémité distale. Ces deux branches sont maintenues écartées au moyen d'une pluralité d'entretoises 7 disposées ici selon l'ensemble des axes verticaux de rotation des demi-arceaux, de manière à constituer une arche supérieure 5 et une arche inférieure 6 disposées l'une au-dessous de l'autre, l'arche inférieure 6 d'un demi-arceau étant disposée à l'aplomb de l'arche supérieure 5 du même demi-arceau.

Pour replier cette structure, il suffit de détacher du crochet 12 le lien de raccordement 10 reliant (dans l'exemple représenté à la figure 1) les deux piètements adjacents 8A et 8B et de regrouper les différents piètements les uns contre les autres autour des axes de rotation, ceci impliquant également la rotation des demi-arceaux autour de ces axes. Il est également possible de placer le lien de raccordement plus haut, entre deux demi-arceaux.

Lors de ce regroupement, les piètements 8 viennent se replier contre lesdits tronçons inférieurs des demi-arceaux grâce à l'articulation 9 réalisée au moyen d'un lien, par exemple un lien souple 19, tel que représenté en figure 6A, ou d'une charnière en U, telle que représentée à la figure 6B.

Les branches du tronçon supérieur 4 des demi-arceaux 2 étant flexibles, elles se redressent lors du repli de l'armature, mais il est possible de les recourber en vue du rangement final de l'armature.

La structure décrite ci-dessus constitue l'armature de la tente. Les demi-arceaux peuvent être réalisés sous forme tubulaire ou sous forme de lattes.

Un premier élément de couverture tel qu'une toile ou une bâche peut être fixée en plusieurs points au moins à chacune des arches supérieures 5 des demi-arceaux de l'armature, en vue de constituer le toit de la tente (au-dessus ou au-dessous de ladite armature).

Il est également possible d'y adjoindre un second élément de couverture, de type moustiquaire ou toile, fixé, à l'intérieur de la structure, à au moins plusieurs des arches inférieures 6 des demi-arceaux et aussi à un oeillet 25 (tel que visible sur les figures 2, 3 et 7) pour constituer les parois d'une moustiquaire ou d'une ou plusieurs chambres intérieures de ladite tente (non représentées sur les figures). Dans ce cas, l'écartement ménagé entre les arches supérieures 5 et inférieures 6 permet de ménager entre les toiles du toit et des chambres intérieures ou la moustiquaire, un volume d'air isolant.

Il est également possible, selon une variante non représentée, qu'un ensemble toile double-toit et moustiquaire soit fixé au-dessous des arceaux 2, la toile double-toit étant attachée par des cordelettes ou sangles, de préférence élastiques, à l'armature (extrémité des piètements 8, arceaux 2 et arches 5, 6).

Selon une variante de l'invention, chaque demi-arceau 2 est constitué d'un tronçon inférieur 3 et d'un tronçon supérieur 4 situés, à l'état déployé de l'armature, dans le prolongement l'un de l'autre et articulés au moyen d'une articulation de type charnière 14 ou 114 dont des exemples sont respectivement représentés sur les figures 5 et 9.

Selon l'exemple de charnière de la figure 5, les tronçons inférieur 3 et supérieur 4 sont solidaires de pièces pivotantes, respectivement 33,35 logées entre deux flasques 30, 31 formant carter de protection.

Lesdites pièces 33, 35 (représentées partiellement en pointillés sur la figure 5) sont mobiles en rotation autour d'axes orthogonaux aux flasques 30, 31. La forme et l'agencement des pièces 33, 35 sont tels qu'elles viennent, à l'état déployé, en butée l'une contre l'autre et contre le rivet central 36 supérieur (voir figure 5) de manière à limiter l'ouverture, selon les flèches F des tronçons 3 et 4 de l'extérieur EXT vers l'intérieur INT de l'armature, à un angle d'approximativement 180°. C'est-à-dire qu'à l'état déployé de la structure, les tronçons 3 et 4 desdits demi-arceaux se trouvent sensiblement alignés.

Selon l'exemple de charnière représentée à la figure 9, les tronçons inférieur 3 et supérieur 4 sont montés à pivotement entre deux flasques 130, 131 solidaires d'un carter de protection 150 semi-cylindrique. Les extrémités 133, 134 de ce carter 150 dépassant des flasques 130, 131 forment des butées respectivement des tronçons inférieur 3 et supérieur 4 des demi-arceaux permettant, à l'état déployé, auxdits tronçons d'être disposés sensiblement dans le prolongement l'un de l'autre. Une butée complémentaire transversale (dont l'emplacement 151 est schématisé en pointillés sur la figure 9) peut être ménagée dans le carter 150 et supportant les extrémités des tronçons 3 et 4 dans leur position sensiblement alignée.

L'utilisation de telles charnières 14 comporte plusieurs avantages :
- du fait de la présence d'un espace entre les pièces pivotantes 33, 35 et les flasques 30, 31 formant carter de protection, la toile de la tente ne peut rester coincée entre ces dernières,
- la forme des demi-arceaux associés à leurs piètements a tendance à écarter ces dits arceaux vers l'extérieur EXT et lors d'un coup de vent très violent ou d'une autre force importante appliquée sur l'armature par l'extérieur, les demi-arceaux articulés vont pouvoir plier sans rompre au niveau de ces charnières 14 ;
- la présence de telles charnières 14 permet de replier l'armature, de façon encore plus compacte par repli desdits tronçons supérieurs vers l'extérieur EXT pour réduire l'encombrement.

L'armature pliée est ainsi très compacte et peut se loger facilement dans un sac ou un logement de forme tubulaire par exemple, de moins d'un mètre de long.

Selon une variante avantageuse visible sur les figures 1 et 3, il est possible de prévoir pour chaque piètement 8 de demi-arceau 2 au moins une articulation intermédiaire 18 disposée, de préférence à mi-longueur du piètement 8, divisant ce dernier en deux parties, une première partie 21 du côté de la première extrémité du piètement, c'est-à-dire à l'extrémité reliée au tronçon inférieur 3 du demi-arceau 2, et une seconde partie 22 disposée entre ladite articulation intermédiaire 18 et la seconde extrémité du piètement 8.

Cette variante permet de replier l'armature de manière encore plus compacte grâce à un moindre encombrement des piètements repliés, les parties 21 et 22 de ces piètements se retrouvant l'une au-dessus de l'autre à l'état plié comme présenté sur la figure 7.

Ladite articulation intermédiaire 18 peut être sous la forme d'une charnière rigide ou d'un lien souple comme l'articulation 9, présentée à la figure 6A, entre le tronçon inférieur 3 du demi-arceau 2 et le piètement 8.

Les platines de liaison 24, 34 et 44 sont de préférence des éléments plats, dont la forme générale peut être une demi-couronne, un U évasé ou comme ici une forme approximative en W, les zones de liaison, sous forme de pivots, des demi-arceaux auxdites platines sont régulièrement réparties à la périphérie de ces platines, de manière à permettre une disposition, à l'état regroupé, des demi-arceaux parallèles les uns aux autres : les branches supérieures et inférieures, ainsi que les piètements, se trouvant ainsi, comme schématisé à la figure 7, superposés, parallèles entre eux, et de préférence sans se chevaucher, c'est-à-dire légèrement écartés les uns des autres. Une telle disposition présente notamment l'avantage de permettre leur repli aisé en évitant de coincer la toile de tente ou de moustiquaire entre ces derniers.

Dans l'exemple de réalisation présenté aux figures, les demi-arceaux de l'armature selon la présente invention sont au nombre de cinq, dont un demi-arceau fixe 32, qui est solidarisé au moyen de deux rivets aux trois platines de liaison, ici au centre de la forme en W, de manière à replier les quatre demi-arceaux rotatifs de part et d'autre de celui-ci, deux de chaque côté, parallèlement à ce dernier.

Pour une plus grande flexibilité des demi-arceaux, au moins un des tronçons de chaque demi-arceau est sous la forme d'un élément tubulaire en deux parties 51, 52 réglables l'une par rapport à l'autre, l'extrémité de la première partie 51 étant équipée d'un embout 53 logé à coulissement à l'intérieur de la seconde partie 52 tubulaire permettant l'ajustement de la longueur selon les contraintes de tension lors du déploiement ou du repli de l'armature (comme schématisé à la figure 8).

Cette structure pour tente, selon l'invention, se plie et se déploie en quelques secondes et son encombrement est nettement moindre que celui des tentes de l'état de la technique, notamment la tente auto-déployable décrite dans le brevet EP-B-1 697 604.

## Revendications

1. Structure (1) pliable pour tente comprenant l'assemblage d'une pluralité de demi-arceaux (2) recourbés et reliés entre eux dans leur partie supérieure selon une disposition générale rayonnante de manière à former, à l'état déployé, l'armature soutenant la toile de la tente, et repliables les uns contre les autres pour le rangement de l'armature,
**caractérisée en ce que** chaque demi-arceau (2), est composé d'une part d'au moins un tronçon inférieur (3), et d'autre part d'un tronçon supérieur (4) se divisant en deux branches allant en s'écartant l'une de l'autre vers leurs extrémités distales et maintenues écartées de manière à constituer une arche inférieure (6) et une arche supérieure (5) agencées l'une au-dessous de l'autre,
les extrémités distales des branches des demi-arceaux, dits demi-arceaux pivotants, étant montées à pivotement sur une paire de platines de liaison (24, 34), disposées au sommet de la structure, autour d'axes de rotation (A1, A2, A3, A4) verticaux distincts et écartés les uns des autres, au moins deux entretoises (7) étant disposées entre les platines de ladite paire de platines selon deux desdits axes de rotation, de manière à maintenir écartées lesdites branches des demi-arceaux,
les tronçons inférieurs des demi-arceaux se prolongeant chacun dans leur partie inférieure par un élément de retenue de leurs extrémités inférieures les unes par rapport aux autres à l'état déployé, et formant la base de l'armature destinée à reposer sur le sol.

2. Structure selon la revendication 1 **caractérisée en ce que** l'élément de retenue est un élément de retenue dénommé "élément de retenue commun à tous les demi-arceaux", reliant l'ensemble des extrémités inférieures des tronçons inférieurs des demi-arceaux, tel qu'un tapis de sol de la tente, disposé, à l'état déployé de l'armature, entre les tronçons inférieurs des demi-arceaux.

3. Structure selon la revendication 1 **caractérisée en ce que** l'élément de retenue est un élément rectiligne (8) rigide dont une première extrémité est reliée audit tronçon inférieur (3), et une seconde extrémité est reliée à une platine de liaison inférieure (44) disposée à la base de la structure, à l'aplomb de ladite paire de platines de liaison (24, 34), ledit élément de retenue étant monté à pivotement autour d'axes situés dans les prolongements des axes de rotation des branches supérieures des demi-arceaux pivotants, les éléments de retenue de l'ensemble des demi-arceaux et la platine de liaison inférieure formant, à l'état déployé, la base de l'armature destinée à reposer sur le sol.

4. Structure selon la revendication 1, **caractérisée en ce que** l'élément de retenue est un élément rectiligne souple, de type sangle, dont une première extrémité est reliée audit tronçon inférieur (3) et une seconde extrémité est reliée à un noeud de liaison (central), de préférence souple, disposé à l'état déployé sensiblement à l'aplomb de ladite paire de platines de liaison (24, 34), l'ensemble des éléments de retenue souples formant la base de l'armature destinée à reposer sur le sol.

5. Structure selon l'une quelconque des revendications précédentes, **caractérisée en ce que** des entretoises sont disposées entre les platines (24, 34) de ladite paire de platines de liaison selon chacun desdits axes de rotation (A1, A2, A3, A4).

6. Structure selon l'une quelconque des revendications, **caractérisée en ce que** les demi-arceaux (2) sont en matériau flexible, de préférence en aluminium, en fibre de verre, ou en fibre de carbone.

7. Structure selon l'une quelconque des revendications précédentes, **caractérisée en ce que** les tronçons inférieur (3) et supérieur (4) de chaque demi-arceau (2) sont articulés entre eux pour faciliter le pliage de l'armature et réduire son encombrement.

8. Structure selon l'une quelconque des revendications 2 à 7, **caractérisée en ce que** la demi-longueur de l'élément de retenue commun est inférieure à la longueur des demi-arceaux auquel il est relié ou la longueur de chaque élément rectiligne (8) est inférieure à la longueur du demi-arceau (2) associé permettant, lors de la pose sur le sol de la base de l'armature, le dépliage automatique et instantané desdits demi-arceaux vers le haut pour former l'armature de toit de la tente.

9. Structure selon la revendication 1, **caractérisée en ce que** les éléments de retenue (8) se présentent sous la forme de sangles.

10. Structure selon la revendication 1, **caractérisée en ce que** les éléments de retenue (8) se présentent sous la forme de tiges plates, de préférence en aluminium, en fibre de verre ou en fibre de carbone, formant les piètements des demi-arceaux auxquels ils sont articulés au niveau des tronçons inférieurs respectifs desdits demi-arceaux.

11. Structure selon la revendication 10, **caractérisée en ce que** l'articulation (9) entre le piètement (8) et le tronçon inférieur (3) de chaque demi-arceau (2) est réalisée au moyen d'une articulation rigide de type charnière ou au moyen d'un lien (19), de préférence sous la forme d'une bande souple ou des lanières, dont les extrémités sont solidarisées respectivement au piètement (8) et audit tronçon inférieur (3) du demi-arceau, de manière à permettre, pour le rangement de l'armature, après regroupement des demi-arceaux (3), le repli des piètements (8) contre les tronçons inférieurs de l'ensemble des demi-arceaux regroupés.

12. Structure selon l'une quelconque des revendications 10 ou 11, **caractérisée en ce que** lesdits axes de rotation (A1, A2, A3, A4) sont régulièrement répartis à la périphérie des platines de liaison (24, 34, 44), de manière à positionner lesdits tronçons supérieurs parallèles entre eux et lesdits piètements parallèles entre eux, de préférence sans se chevaucher, lors du pliage de l'armature.

13. Structure selon l'une quelconque des revendications 9 à 11, **caractérisée en ce que** chaque piètement (8) des demi-arceaux (2) est équipé d'au moins d'une articulation intermédiaire (18), de préférence ménagée à mi-longueur des piètements, de manière à ce que, à l'état regroupé des piètements (8), ces derniers soient disposés parallèlement les uns aux autres pour permettre leur repli au moyen de ladite articulation intermédiaire (18), les premières et secondes extrémités des piètements se trouvant alors à proximité l'une de l'autre.

14. Structure selon l'une quelconque des revendications précédentes, **caractérisée en ce qu'**au moins un des tronçons de chaque demi-arceau est sous la forme d'un élément tubulaire en deux parties (51, 52) réglables l'une par rapport à l'autre, l'extrémité de la première partie (51) étant équipée d'un embout (53) logé à coulissement à l'intérieur de la seconde partie (52) tubulaire permettant l'ajustement de la longueur selon les contraintes de tension lors du déplacement ou du repli de l'armature.

15. Structure selon l'une quelconque des revendications précédentes, **caractérisée en** ce quelle comporte au moins un demi-arceau supplémentaire (32), solidarisé à chacune desdites platines de liaison, les demi-arceaux pivotants étant, à l'état regroupé des demi-arceaux, disposés de préférence de part et d'autre dudit demi-arceau (32) fixe.

16. Tente comprenant une structure selon l'une quelconque des revendications précédentes, ainsi qu'un premier élément de couverture, telle qu'une toile ou une bâche, fixé en plusieurs points de fixation au moins à chacune des arches supérieures (5) et/ou au moins à chacun des tronçons inférieurs des demi-arceaux, constituant le toit de la tente, et éventuellement au moins un second élément de type toile, fixé, à l'intérieur de la structure, au moins à chacune des arches inférieures (6) des demi-arceaux, formant les parois d'au moins une chambre intérieure de la tente.

## Patentansprüche

1. Zusammenfaltbare Struktur (1) für ein Zelt, die die Anordnung einer Vielzahl von gekrümmten Halbbögen (2) umfasst, die miteinander in ihrem oberen Teil gemäß einer allgemein strahlenförmigen Anordnung derart verbunden sind, dass sie im aufgefalteten Zustand das Gestänge bilden, welches das Tuch des Zelts stützt, und gegeneinander zusammenfaltbar zum Verstauen des Gestänges sind,
**dadurch gekennzeichnet, dass** jeder Halbbogen (2) einerseits aus mindestens einem unteren Abschnitt (3) und andererseits einem oberen Abschnitt (4) zusammengesetzt ist, der sich in zwei Verzweigungen teilt, die sich in Richtung ihrer distalen Enden voneinander abspreizen und derart abgespreizt voneinander gehalten werden, dass sie einen unteren Bogen (6) und einen oberen Bogen (5) bilden, wobei der eine unter dem anderen ausgebildet ist,
wobei die distalen Enden der Verzweigungen der Halbbögen, als schwenkende Halbbögen bezeichnet, auf einem Paar Verbindungsplatten (24, 34), die an der Spitze der Struktur angeordnet sind, um verschiedene vertikale voneinander abgespreizte Rotationsachsen (A1, A2, A3, A4) schwenkend montiert sind, wobei mindestens zwei Distanzstücke (7) zwischen den Platten des Plattenpaars gemäß zweier der Rotationsachsen derart angeordnet sind, dass die Verzweigungen der Halbbögen abgespreizt gehalten werden,
wobei sich die unteren Abschnitte der Halbbögen jeweils in ihrem unteren Teil durch ein Halteelement ihrer unteren Enden im Verhältnis zueinander im aufgefalteten Zustand verlängern und die Basis des Gestänges bilden, das zur Abstützung auf dem Boden bestimmt ist.

2. Struktur nach Anspruch 1, **dadurch gekennzeichnet, dass** das Halteelement ein Halteelement ist, das als "gemeinsames Halteelement aller Halbbögen" bezeichnet wird, das alle unteren Enden der unteren Abschnitte der Halbbögen in der Art eines Bodenteppichs des Zelts verbindet, der im aufgefalteten Zustand des Gestänges zwischen den unteren Abschnitten der Halbbögen angeordnet ist.

3. Struktur nach Anspruch 1, **dadurch gekennzeichnet, dass** das Halteelement ein starres gerades Element (8) ist, von dem ein erstes Ende mit dem unteren Abschnitt (3) verbunden ist und ein zweites Ende mit einer unteren Verbindungsplatte (44) verbunden ist, die an der Basis der Struktur lotrecht zum Verbindungsplattenpaar (24, 34) angeordnet ist, wobei das Halteelement schwenkbar um Achsen montiert ist, die sich in den Verlängerungen der Rotationsachsen der oberen Verzweigungen der schwenkenden Halbbögen befinden, wobei die Halteelemente aller Halbbögen und die untere Verbindungsplatte im aufgefalteten Zustand die Basis des Gestänges bilden, die zur Abstützung auf dem Boden bestimmt ist.

4. Struktur nach Anspruch 1, **dadurch gekennzeichnet, dass** das Halteelement ein elastisches gerades Element vom Typ Gurt ist, von dem ein erstes Ende mit dem unteren Abschnitt (3) verbunden ist und ein zweites Ende mit einem (mittigen) vorzugsweise elastischen Verbindungsknoten verbunden ist, der im aufgefalteten Zustand etwa lotrecht zum Verbindungsplattenpaar (24, 34) angeordnet ist, wobei die Gruppe der elastischen Halteelemente die Basis des Gestänges bildet, die zur Abstützung auf dem Boden bestimmt ist.

5. Struktur nach einem der vorangehenden Ansprüche, **dadurch gekennzeichnet, dass** Distanzstücke zwischen den Platten (24, 34) des Verbindungsplattenpaars gemäß jeder der Rotationsachsen (A1, A2, A3, A4) angeordnet sind.

6. Struktur nach einem der Ansprüche, **dadurch gekennzeichnet, dass** die Halbbögen (2) aus einem biegsamen Material, vorzugsweise aus Aluminium, aus Glasfaser oder aus Karbonfaser, sind.

7. Struktur nach einem der vorangehenden Ansprüche, **dadurch gekennzeichnet, dass** der untere (3) und obere (4) Abschnitt jedes Halbbogens (2) untereinander angelenkt sind, um das Falten des Gestänges zu erleichtern und seinen Platzbedarf zu reduzieren.

8. Struktur nach einem der Ansprüche 2 bis 7, **dadurch gekennzeichnet, dass** die Halblänge des gemeinsamen Halteelements kleiner ist als die Länge der Halbbögen, mit dem es verbunden ist, oder die Länge jedes geraden Elements (8) kleiner ist als die Länge des zugeordneten Halbbogens (2), wodurch beim Aufstellen der Basis des Gestänges auf dem Boden das automatische und sofortige Entfalten der Halbbögen nach oben ermöglicht wird, um das Dachgestänge des Zelts zu bilden.

9. Struktur nach Anspruch 1, **dadurch gekennzeichnet, dass** sich die Halteelemente (8) in Form von Gurten darstellen.

10. Struktur nach Anspruch 1, **dadurch gekennzeichnet, dass** sich die Halteelemente (8) in Form von flachen Stangen, vorzugsweise aus Aluminium, aus Glasfaser oder aus Karbonfaser, darstellen, die die Beine der Halbbögen bilden, an denen sie auf Ebene der jeweiligen unteren Abschnitten der Halbbögen angelenkt sind.

11. Struktur nach Anspruch 10, **dadurch gekennzeichnet, dass** das Gelenk (9) zwischen dem Bein (8) und dem unteren Abschnitt (3) jedes Halbbogens (2) mit Hilfe eines starren Gelenks vom Typ Scharnier oder mit Hilfe einer Verbindung (19), vorzugsweise in Form eines elastischen Bands oder von Riemen, realisiert ist, deren Enden jeweils mit dem Bein (8) und dem unteren Abschnitt (3) des Halbbogens derart verbunden sind, dass für das Verstauen des Gestänges nach Gruppierung der Halbbögen (3) das Falten der Beine (8) gegen die unteren Abschnitte der Gruppe der gruppierten Halbbögen möglich ist.

12. Struktur nach einem der Ansprüche 10 oder 11, **dadurch gekennzeichnet, dass** die Rotationsachsen (A1, A2, A3, A4) am Umfang der Verbindungsplatten (24, 34, 44) derart gleichmäßig verteilt sind, dass beim Falten des Gestänges die oberen Abschnitte parallel zueinander und die Beine parallel zueinander, vorzugsweise ohne zu überlappen, positioniert werden.

13. Struktur nach einem der Ansprüche 9 bis 11, **dadurch gekennzeichnet, dass** jedes Bein (8) der Halbbögen (2) mit mindestens einem Zwischengelenk (18) ausgestattet ist, das vorzugsweise auf halber Länge der Beine derart ausgebildet ist, dass im gruppierten Zustand der Beine (8) diese parallel zueinander angeordnet sind, um ihr Falten mit Hilfe des Zwischengelenks (18) zu erlauben, wobei sich die ersten und zweiten Enden der Beine dann in der Nähe zueinander befinden.

14. Struktur nach einem der vorangehenden Ansprüche, **dadurch gekennzeichnet, dass** mindestens einer der Abschnitte jedes Halbbogens in Form eines rohrförmigen Elements aus zwei Teilen (51, 52) ist, die im Verhältnis zueinander einstellbar sind, wobei das Ende des ersten Teils (51) mit einer Spitze (53) ausgestattet ist, die gleitend im zweiten rohrförmigen Teil (52) untergebracht ist, wodurch das Einstellen der Länge gemäß den Spannungsanforderungen bei der Verlagerung oder beim Falten des Gestänges erlaubt wird.

15. Struktur nach einem der vorangehenden Ansprüche, **dadurch gekennzeichnet, dass** sie mindestens einen zusätzlichen Halbbogen (32) aufweist, der mit jedem der Verbindungsplatten verbunden ist, wobei die schwenkenden Halbbögen im gruppierten Zustand der Halbbögen vorzugsweise auf der einen und der anderen Seite des starren Halbbogens (32) angeordnet sind.

16. Zelt, das eine Struktur nach einem der vorangehenden Ansprüche umfasst sowie ein erstes Abdeckelement wie ein Tuch oder eine Plane, das an mehreren Befestigungspunkten mindestens an jedem der oberen Bögen (5) und/oder mindestens an jedem der unteren Abschnitte der Halbbögen befestigt ist, das das Dach des Zelts bildet, und eventuell mindestens ein zweites Element vom Typ Tuch, das innerhalb der Struktur mindestens an jedem der unteren Bögen (6) der Halbbögen befestigt ist, das die Wände mindestens einer inneren Kammer des Zelts bildet.

## Claims

1. A foldable structure (1) for a tent comprising the assembly of a plurality of curved half-hoops (2) connected to each other in their upper portion in a general radiating arrangement so as to form, in the deployed state, the framework supporting the canvas of the tent, and foldable against each other for storage of the frame,
**characterized in that** each half-hoop (2) is made up of at least one lower segment (3) on the one hand, and of one upper segment (4) divided into two branches moving away from each other toward the distal ends and kept separated so as to form a lower arch (6) and an upper arch (5) arranged one below the other on the other hand,
the distal ends of the branches of the half-hoops, called pivoting half-hoops, being pivotably mounted on a pair of connecting platens (24, 34), positioned at the apex of the structure, around separate vertical axes of rotation (A1, A2, A3, A4) separated from each other, at least two spacers (7) being positioned between the platens of said pair of platens along two of said axes of rotation, so as to keep said branches of the half-hoops separated,
the lower segments of the half-hoops each extending, in their lower portion, by an element retaining their lower ends relative to one another in the deployed state, and forming the base of the frame intended to rest on the ground.

2. The structure according to claim 1, **characterized in that** the retaining element is a retaining element called "retaining element shared by all of the half-hoops", connecting all of the lower ends of the lower segments of the half-hoops, such as a floor mat of the tent, positioned, in the deployed state of the frame, between the lower segments of the half-hoops.

3. The structure according to claim 1, **characterized in that** the retaining element is a rigid straight element (8) whereof one end is connected to said lower segment (3), and a second end is connected to a lower connecting plate (44) positioned at the base of the structure, overhanging said pair of connecting plates (24, 34), said retaining element being pivotably mounted around axes situated in the extensions of the axes of rotation of the upper branches of the pivoting half-hoops, the retaining elements of the assembly of half-hoops and the lower connecting platen forming, in the deployed state, the base of the frame intended to rest on the ground.

4. The structure according to claim 1, **characterized in that** the retaining element is a flexible straight element, of the strap type, whereof a first end is connected to said lower segment (3) and a second end is connected to a connecting nut (central), preferably flexible, positioned in the deployed state substantially overhanging said pair of connecting platens (24, 34), all of the flexible retaining elements forming the base of the frame intended to rest on the ground.

5. The structure according to any one of the preceding claims, **characterized in that** spacers are positioned between the platens (24, 34) of said pair of connecting platens each alongside axes of rotation (A1, A2, A3, A4).

6. The structure according to any one of the claims, **characterized in that** the half-hoops (2) are made from a flexible material, preferably aluminum, fiberglass, or carbon fiber.

7. The structure according to any one of the preceding claims, **characterized in that** the lower (3) and upper (4) segments of each half-hoop (2) are articulated to each other to facilitate folding of the frame and reduce its bulk.

8. The structure according to any one of claims 2 to 7, **characterized in that** the half-length of the shared retaining element is smaller than the length of the half-hoops to which it is connected or the length of each straight element (8) is smaller than the length of the associated half-hoop (2) allowing, during placement on the ground of the base of the frame, automatic and instantaneous unfolding of said half-hoops upward to form the roof frame of the tent.

9. The structure according claim 1, **characterized in that** the retaining elements (8) assume the form of straps.

10. The structure according to claim 1, **characterized in that** the retaining elements (8) assume the form of flat rods, preferably made from aluminum, fiberglass or carbon fiber, forming the leg assemblies of the half-hoops to which they are articulated at the respective lower segments of said half-hoops.

11. The structure according to claim 10, **characterized in that** the articulation (9) between the leg assembly (8) and the lower segment (3) of the half-hoop (2) is made using a rigid articulation of the hinge type or a connection (19), preferably in the form of a flexible band or strips, the ends of which are respectively secured to the leg assembly (8) and to said lower segment (3) of the half-hoop, so as to allow, for storage of the frame, after grouping the half-hoops (3) together, the folding of the leg assemblies (8) against the lower segments of the set of grouped half-hoops.

12. The structure according to any one of claims 10 or 11, **characterized in that** said axes of rotation (A1, A2, A3, A4) are regularly distributed at the periphery of the connecting platens (24, 34, 44), so as to position said upper segments parallel to each other and said leg assemblies parallel to each other, preferably without overlapping, during folding of the frame.

13. The structure according to any one of claims 9 to 11, **characterized in that** each leg assembly (8) of the half-hoops (2) is equipped with at least one intermediate articulation (18), preferably formed midway along the length of the leg assemblies, such that, in the grouped state of the leg assemblies (8), the latter are positioned parallel to each other to allow them to be folded using said intermediate articulation (18), the first and second ends of the leg assemblies then being located near one another.

14. The structure according to any one of the preceding claims, **characterized in that** at least one of the segments of each half-hoop is in the form of a tubular element with two parts (51, 52) that are adjustable relative to one another, the end of the first part (51) being equipped with a tip (53) housed slidingly inside the second tubular part (52) allowing adjustment of the length based on the tensile stress during movement or folding of the frame.

15. The structure according to any one of the preceding claims, **characterized in that** it includes at least one additional half-hoop (32), secured to each of said connecting platens, the pivoting half-hoops being, in the grouped state of the half-hoops, positioned preferably on either side of said stationary half-hoop (32).

16. A tent comprising a structure according to any one of the preceding claims, as well as a first covering element, such as a canvas or tarp, fastened in several fastening points at least to each of the upper arches (5) and/or at least each of the lower segments of the half-hoops, forming the roof of the tent, and optionally at least one second element of the canvas type, fastened, inside the structure, at least to each of the lower arches (6) of the half-hoops, forming the walls of at least one inner room of the tent.
